# EUROPÄISCHE PATENTSCHRIFT

(11) **EP 0 813 375 B1**
(45) Veröffentlichungstag und Bekanntmachung des Hinweises auf die Patenterteilung: **16.12.1998**
(21) Anmeldenummer: 96903927.0
(22) Anmeldetag: 03.03.1996
(51) Int. Cl.: A47B 13/00

(54) **AUFLAGE FÜR EINE TISCHPLATTE**
COVERING FOR A TABLE TOP
RECOUVREMENT POUR UN DESSUS DE TABLE

(30) Priorität: 08.03.1995 DE 19507871
(43) Veröffentlichungstag der Anmeldung: 29.12.1997
(73) Patentinhaber: PiK PARTNER IN KUNSTSTOFF, 91315 Höchstadt/Aisch (DE)
(72) Erfinder: RABE, Jürgen, 91315 Höchstadt/Aisch (DE)
(74) Vertreter: Hufnagel, Walter, Dipl.-Ing., Dipl.-Wirtsch.-Ing.
(86) Internationale Anmeldenummer: DE9600362
(87) Internationale Veröffentlichungsnummer: WO9627311

(56) Entgegenhaltungen:
- EP-A- 0 096 202
- US-A- 4 883 001

## Beschreibung

Die vorliegende Erfindung betrifft eine Auflage für eine Tischplatte gemäß dem Oberbegriff des Anspruchs 1.

Mit der vorliegenden Erfindung soll die Aufgabe gelöst werden, eine Auflage für eine Tischplatte derart auszubilden, daß sie auf der Tischplatte fixiert oder formschlüssig mit dieser verbunden ist und daß das auf der Auflage befindliche Gut nicht wegrutscht, wenn sich die Tischplatte beispielsweise neigt oder sonstige Krafteinwirkungen auftreten, die die Gefahr des Verrutschens bzw. Abrutschens des aufgestellten Gutes mit sich bringen.

Gelöst wird diese Aufgabe durch die Merkmale des Anspruchs 1.

Durch die Maßnahme, daß die Auflage die Tischplatte von zwei Seiten umfaßt, ist sie gegen unbeabsichtigtes Herunterfallen auch bei Schräglage gesichert. Auch das auf der Auflage vorhandene Gut, wie Gläser, Tassen oder dgl. verrutscht beim Auftreten einer Schräglage von beispielsweise bis zu 50° nicht und kann daher auch nicht von der Tischplatte fallen.

Die erfindungsgemäße Auflage für eine Tischplatte ist daher besonders geeignet zur Anwendung in Flugzeugen, Schiffen, insbesondere Jachten, Omnibussen oder dgl.. Die Auflage ist infolge der U-Form insbesondere für Klapptische geeignet, wie sie beispielsweise in Flugzeugen verwendet werden, da sie leicht angebracht und wieder abgenommen werden kann. Außerdem benötigt sie nicht viel Stauraum, weil sie in einer Ebene gestapelt und praktisch erst am Einsatzort in die U-Form gebracht werden kann. Bei der Verwendung an Klapptischen ist im angeklappten Zustand die Werbefläche sichtbar, so daß hiermit ein zusätzlicher Nutzen der erfindungsgemäßen Auflage erzielt wird.

Weitere vorteilhafte Einzelheiten der Erfindung sind in den Unteransprüchen angegeben und werden nachfolgend anhand der in der Zeichnung veranschaulichten Ausführungsbeispiele näher beschrieben.

Es zeigen:
- Fig. 1: eine Auflage aus einer Platte oder einer Folie vor dem Falten,
- Fig. 2: die Auflage gemäß Fig. 1 nach dem Falten zu einer U-Form,
- Fig. 3: einen Abschnitt einer Auflage mit einem Verschluß,
- Fig. 4: einen Ausschnitt einer Stirnkante einer Tischplatte,
- Fig. 5: einen Ausschnitt einer Randzone einer Auflage an der Stirnseite einer Tischplatte,
- Fig. 6 und 7: je eine Ansicht einer Biegezone,
- Fig. 8a und b und Fig. 9a und b: je einen Querschnitt durch einen Abschnitt einer Platte der Auflage in unterschiedlichen Ausführungen.

In Fig. 1 ist mit 1 eine Tiefziehfolie oder Tiefziehplatte aus Metall, Papier oder Kunststoff bezeichnet, die zwei miteinander zusammenhängende Platten 2 und 3 aufweist. Zwischen den Platten 2, 3 ist ein Scharnier oder eine Biegezone 4 vorgesehen, um die die Platte 3, beispielsweise in Pfeilrichtung 5 nach unten geklappt werden kann. Hierdurch wird eine U-förmig gebogene Auflage 6 gebildet, wie in Fig. 2 dargestellt. Diese Auflage 6 ist an einer Tischplatte 7 befestigbar, indem sie über diese geschoben wird und die Tischplatte 7 dann ganz oder teilweise beispielsweise zu 60% bis 70% bedeckt.

Die auf der Oberseite 8 der Tischplatte 7 aufliegende Platte 2 ist auf der Außenfläche 9 rutschfest ausgebildet, beispielsweise mit einem Antirutschbelag 10 versehen. Das Material der Platte 2 kann auch insgesamt aus einem Material mit rutschfesten bzw. rutschhemmenden Eigenschaften hergestellt sein. Der Antirutschbelag 10 ist bevorzugt transparent ausgebildet. Gemäß Fig. 8a ist unter diesem Antirutschbelag 10 eine Information 11 angebracht, beispielsweise in Form eines aufgeklebten oder aufgedruckten Bildes und/oder Textes, wie eines Prospektes, einer Vorankündigung, einer Speisekarte oder dgl.. Bei Verwendung einer Platte 2 aus transparentem Material kann die Information 11 auch auf der Rückseite 12 der Platte 2 angebracht sein, wie in Fig. 8b dargestellt. Eine Information 11 kann auch geprägt und von oben ertastbar sein, so daß auch Sehbehinderte die Information erkennen können.

Die an der Unterseite 13 der Tischplatte 7 anliegende Platte 3 ist als Werbefläche ausgebildet und trägt, im an der Tischplatte 7 angebrachten Zustand, eine Information 14 an der dann die Außenseite 15 bildenden Seite der Platte 3, wie in Fig. 9b dargestellt ist. Bei transparenter Ausbildung dieser Platte 3 kann die Information 14 wahlweise auch auf der Innenseite 16 vorgesehen sein. Diese Information 14 ist bei einem Klapptisch dann im angeklappten Zustand sichtbar.

Die Auflage 6 kann zwecks Befestigung an der Tischplatte 7 wenigstens an einer im angebrachten Zustand offenen Stirnseite 17, 18, 19 einen Verschluß in Form einer an der Platte 2 oder 3 angebrachten Lasche 20 mit einer Öffnung 21 und einem an der Platte 3 bzw. 2 angebrachten Raststift oder Rastknopf 22 aufweisen, wie in Fig. 1 gestrichelt und in dem in Fig. 3 gezeigten Ausschnitt an den beiden Stirnseiten 17 und 18 dargestellt ist. Durch Abbiegen der Lasche 20 um 90° nach unten verrastet der Rastknopf 22 mit der Öffnung 21 der Lasche 20. Dadurch sind die Platten 2 und 3 fest zusammengehalten und damit fest auf der Tischplatte 7 angebracht.

Anstelle des Verschlusses 20, 22 oder zusätzlich zu diesem können die Platten 2 und 3 am Rand 23 zur Tischplatte hin ragende Halteelemente 24, vorzugsweise in Form einer umlaufenden oder abschnittsweise vorgesehenen niedrigen Wand aufweisen. Diese sind so angeordnet, daß sie beim Anbringen der Auflage 6 an der Tischplatte 7 an der Stirnwand oder an den Stirnwänden 25 der Tischplatte 7 unter Vorspannung anliegen und durch Reibungsschluß die Auflage 6 halten können. An den Stirnwänden 25 können auch Rasterhebungen 26 vorgesehen sein, die mit nach innen gewölbten oder gebogenen Wandabschnitten 24 verrasten können.

Die Biegezone oder das Scharnier 4 kann durch Querschnittsverminderung, beispielsweise durch in Richtung der Biegelinien 28 verlaufende Vertiefungen 27, die auch eine Wellenform bilden können, gebildet sein, wie Fig. 1 zeigt. Entlang der Biegelinien 28 kann auch eine Perforation, beispielsweise in Form von entlang dieser Biegelinien 28 angebrachten Löchern 29, Längsschlitzen 30 oder dgl. vorgesehen sein, wie anhand der Fig. 6 und 7 veranschaulicht ist.

Um das Herabfallen von beispielsweise leicht wegrollender Gegenstände oder das Abfließen von Flüssigkeit oder körniger Massen, wie Zucker oder dgl. zu verhindern, ist wenigstens die obere Platte 2 mit einer bevorzugt umlaufenden Erhöhung 31 versehen, wie in Fig. 2 gestrichelt und in den Fig. 3 und 5 in vollen Linien dargestellt ist. Vorteilhaft ist nur die von der Erhöhung 31 umgebene Fläche der Platte 2 ganz oder teilsweise mit dem Antirutschbelag 10 versehen oder in sonstiger Weise rutschfest ausgebildet. Bei der Verwendung für Klapptische ist jedoch entweder keine Erhöhung 31 vorgesehen oder diese besitzt nur eine geringe Höhe von beispielsweise etwa 1 mm bis 3 mm, da im angeklappten Zustand oft nicht genügend Freiraum zwischen der angeklappten Tischoberfläche und einer Wand oder Rückwand einer vorderen Sitzlehne oder dgl. vorhanden ist.

Gemäß einer vorteilhaften Ausgestaltung der Erfindung kann die Halterung der Auflage auch dadurch erhalten werden, daß die Platten 2 und/oder 3 zumindest an den zwei sich gegenüberliegenden, die Stirnseiten 17 und 19 der Auflage 6 bildenden Seiten der Platten 2,3 je eine in Richtung oder etwa in Richtung der Plattenebene 32 verlaufende Randkante 33 oder entsprechende Abschnitte aufweisen, die in entsprechend geformte Stecknuten 34 oder Stecknutabschnitte der Tischplatte 7 (vgl. Fig. 4) eingesteckt werden können.

Die Auflage 6 kann auch aus einem U-förmig hergestellten Formteil, wie einem Spritz- oder Spritzgußteil aus Kunststoff, bestehen, wobei die Erhöhung 31, die Haltemittel 24 und die Verschlußteile 20, 22 gleich mit angeformt werden können.

Die erfindungsgemäße Auflage 6 ist für Tischplatten 7 beliebiger Art verwendbar, auch wenn sie für Klapptische besonders vorteilhaft ist.

## Patentansprüche

1. Auflage für eine Tischplatte, insbesondere für einen Klapptisch, dadurch gekennzeichnet, daß die Auflage (6) aus zwei an einer Stirnseite zusammenhängenden Platten (2, 3) besteht, die auf der Tischplatte (7) derart anbringbar, beispielsweise aufschiebbar oder aufsetzbar sind, daß die eine Platte (2) die obere Tischseite (8) und die andere Platte (3) die untere Tischseite (13) ganz oder mindestens zu etwa 60 % bis 70 % bedeckt, daß die Außenfläche (9) der für die obere Tischseite (8) vorgesehenen Platte (2) rutschfest ausgebildet ist oder mit einem Antirutschbelag (10) versehen ist oder zumindest diese Platte (2) aus einem das Rutschen von aufgestellten Gegenständen hemmenden Material besteht, und daß die für die untere Tischseite (13) vorgesehene Platte (3) als Werbefläche ausgebildet ist oder eine solche aufweist, insbesondere auf der von der Tischplatte (7) abgewandten Außenseite (15), bei einer transparenten Platte (3) auf dieser Außenseite (15) oder auf der der Tischplatte (7) zugewandten Innenseite (16), eine von außen sichtbare und/oder tastbare Information (14), wie Bild- und/oder Textdarstellungen, aufweist.

2. Auflage nach Anspruch 1, dadurch gekennzeichnet, daß wenigstens eine der offenen Stirnseiten (17, 18, 19) der Auflage (6) im an der Tischplatte (7) angebrachten Zustand einen Verschluß (20, 22) aufweist, mit dem die beiden Platten (2, 3) miteinander fest verbindbar, insbesondere verrastbar oder verriegelbar sind.

3. Auflage nach Anspruch 1 oder 2, dadurch gekennzeichnet, daß die Platten (2, 3) am Rand (23) zur Tischplatte (7) hin abstehende Haltemittel (24) aufweisen, die beim Anbringen an der Tischplatte (7) mit der oder mit den Stirnwänden (25) der Tischplatte (7) durch Reibungsschluß die Auflage (6) festhalten und/oder mit an der Tischplatte (7) vorhandenen Rastmitteln (26) verrasten können.

4. Auflage nach einem der Ansprüche 1 bis 3, dadurch gekennzeichnet, daß die Platten (2, 3) auf der zusammenhängenden Stirnseite durch ein Scharnier (4) oder eine als Scharnier (4) wirkende Gestaltung dieser Stirnseite, insbesondere durch Schwächung und/oder durch Wellenbildung des Materials an Biegelinien (28), miteinander verbunden sind.

5. Auflage nach einem der Ansprüche 1 bis 4, dadurch gekennzeichnet, daß zumindest die für die obere Tischseite (8) vorgesehene Platte (2) eine von dieser Tischseite (8) abstehende, umlaufende Erhöhung (31) aufweist.

6. Auflage nach Anspruch 5, dadurch gekennzeichnet, daß nur die von der Erhöhung (31) umgebene Fläche der Platte (2) ganz oder zum Teil rutschfest ausgebildet oder mit dem Antirutschbelag (10) versehen ist.

7. Auflage nach einem der Ansprüche 1 bis 6, dadurch gekennzeichnet, daß der Antirutschbelag (10) transparent ausgebildet und unter diesem eine durch den Antirutschbelag (10) hindurch sichtbare Information (11) vorgesehen ist.

8. Auflage nach einem der Ansprüche 1 bis 6, dadurch gekennzeichnet, daß der Antirutschbelag (10) und mindestens die für die obere Tischplatte (8) vorgesehene Platte (2) transparent ausgebildet sind und unter dem Antirutschbelag (10) und/oder auf der Unterseite (12) der Platte (2) eine durch den Antirutschbelag (10) bzw. auch durch die Platte (2) hindurch sichtbare Information (11) vorgesehen ist bzw. sind.

9. Auflage nach einem der Ansprüche 1 bis 8, dadurch gekennzeichnet, daß sie aus einer zu einem "U" gebogenen oder zu einem "U" biegbaren oder faltbaren Tiefziehfolie oder Tiefziehplatte aus Metall, Papier oder Kunststoff besteht.

10. Auflage nach einem der Ansprüche 1 bis 8, dadurch gekennzeichnet, daß sie aus einem Spritz- oder Spritzgußteil aus Kunststoff besteht.

11. Auflage nach einem der Ansprüche 1 bis 10, dadurch gekennzeichnet, daß die Platten (2, 3) eine in oder etwa in der Plattenebene (32) verlaufende Randkante (33) oder Randkanten-Abschnitte aufweist bzw. aufweisen, die in eine umlaufende Stecknut (34) oder in Stecknut-Abschnitte einer Tischplatte (7) einschiebbar ist bzw. sind.

## Claims

1. An overlay for a tabletop, especially for a folding table,
characterized in that
the overlay (6) consists of two panels (2, 3) connected at one edge, which may be fitted, for example, slid onto or placed on the tabletop (7) in such a way that one panel (2) entirely or at least 60 to 70% covers the upper face (8) of the table, the other panel (3) the lower face (13), that the outer face (9) of the panel (2) provided for the upper face (8) of the table is made skidproof or provided with an antiskid coating (10) or at least this panel (2) consists of a material which inhibits skidding of objects placed on it, and that the panel (3) provided for the lower face (13) of the table is made as advertising space or exhibits one, especially upon the outer side (15) remote from the tabletop (7), or in the case of a transparent panel (3) exhibits upon this outer side (15) or upon the inner side (16) next the tabletop (7) an item (14) of information such as a picture and/or a display of text which may be seen or scanned from outside.

2. An overlay as in Claim 1, characterized in that
at least one of the open edges (17, 18, 19) of the overlay (6) exhibits in the state fitted to the tabletop (7) a closure (20, 22) by which the pair of panels (2, 3) may be connected, especially snapped or locked firmly together.

3. An overlay as in Claim 1 or 2, characterized in that
the panels (2, 3) exhibit at the edge (23) holder means (24) projecting towards the tabletop (7) which upon application to the table-top (7) can secure the overlay to the endwall or walls (25) of the tabletop (7) by friction contact and/or snap onto catch means (26) existing on the tabletop (7).

4. An overlay as in one of the Claims 1 to 3, characterized in that
the panels (2, 3) are connected together on the connecting edge by a hinge (4) or a design of this edge as a hinge (4), especially by weakening and/or corrugation of the material at lines of bend (28).

5. An overlay as in one of the Claims 1 to 4, characterized in that at least the panel (2) provided for the upper face (8) of the table exhibits a peripheral elevation (31) projecting from this face (8) of the table.

6. An overlay as in Claim 1, characterized in that
only the area of the panel (2) surrounded by the elevation (31) is made entirely or partially skidproof or provided with the antiskid coating (10).

7. An overlay as in one of the Claims 1 to 6, characterized in that
the antiskid coating (10) is made transparent and under it there is provided an item (11) of information which is visible through the antiskid coating (10).

8. An overlay as in one of the Claims 1 to 6, characterized in that
the antiskid coating (10) and at least the panel (2) provided for the upper tabletop (8) are made transparent and under the antiskid coating (10) and/or on the underside (12) of the panel (7) there is/are provided an item (11) of information visible through the antiskid coating (10) or also through the panel (2).

9. An overlay as in one of the Claims 1 to 8, characterized in that
it consists of a deep-drawn foil or panel of metal, paper or plastics which is bent into a "U" or may be bent or folded into a "U".

10. An overlay as in one of the Claims 1 to 8, characterized in that
it consists of a part injected or injection-moulded from plastics.

11. An overlay as in one of the Claims 1 to 10, characterized in that
the panels (2, 3) exhibit an edge (33) or sections of edge running in or about in the plane (32) of the panels which may be slid into a mortise groove (34) or sections of mortise groove running round a tabletop (7).

## Revendications

1. Recouvrement pour un dessus de table, en particulier une table rabattable,
caractérisé en ce que
- le recouvrement (6) est composé de deux plateaux (2, 3) assemblés le long d'une face frontale et pouvant être montés sur le dessus de table (7), par exemple en étant emmanchés ou posés,
- un plateau (2) recouvre la face supérieure (8) de la table et l'autre plateau (3) la face inférieure (13), totalement ou au moins à 60/70 % environ,
- la face externe (9) du plateau (2) prévu pour recouvrir la face supérieure (8) de la table est antiglissante ou garnie d'un revêtement antiglissant (10), ou encore est faite d'un matériau empêchant le glissement des objets posés dessus,
- le plateau (3) prévu pour la face inférieure (13) de la table est une surface publicitaire ou en porte une, en particulier sur la face externe (15) du côté opposé du dessus de table (7),
- grâce à un plateau (3) transparent, sur la face externe (15) ou sur la face interne (16) du côté opposé du dessus de table (7), une information (14) visible de l'extérieur et/ou au toucher est prévue soit comme image et soit comme texte.

2. Recouvrement selon la revendication 1,
caractérisé en ce qu'
au moins une des faces frontales ouvertes (17, 18, 19) du recouvrement (6) présente, lorsque celui-ci est posé sur le dessus de table (7), une fermeture (20, 22) permettant de relier solidement les deux plateaux (2, 3), en particulier avec blocage ou verrouillage.

3. Recouvrement selon la revendication 1 ou 2,
caractérisé en ce que
les plateaux (2, 3) présentent le long de leur bord (23) des organes de maintien (24) faisant saillie vers le dessus de table (7) et qui, lorsqu'on met en place les plateaux sur le dessus de table (7) peuvent fixer par frottement le revêtement (6) sur la ou les parois frontales (25) du dessus de table (7) et/ou sur des moyens d'arrêt (26) existant sur le dessus de table (7).

4. Recouvrement selon une des revendications 1 à 3,
caractérisé en ce que
les plateaux (2, 3), sur leur face frontale d'assemblage, sont reliés entre eux par une charnière (4) ou par une configuration de cette face frontale jouant le rôle de charnière (4), en particulier le long d'un affaiblissement et/ou une constitution ondulée de la matière, le long de lignes de pliage (28).

5. Recouvrement selon une des revendications 1 à 4,
caractérisé en ce qu'
au moins le plateau (2) prévu pour la face supérieure (8) de la table présente, en périphérie, une saillie (31) en relief par rapport à cette face.

6. Recouvrement selon la revendication 5,
caractérisé en ce que
seule la surface du plateau (2) entourée par la saillie (31) est entièrement ou partiellement antiglissante ou garnie d'un revêtement antiglissant (10).

7. Recouvrement selon l'une des revendications 1 à 6,
caractérisé en ce que
le revêtement antiglissant (10) est transparent et une information (11) visible à travers ce revêtement est prévue en dessous de celui-ci.

8. Recouvrement selon l'une des revendications 1 à 6,
caractérisé en ce que
le revêtement antiglissant (10) et au moins le plateau (2) prévu pour recouvrir la face supérieure (8) de la table, sont transparents et en dessous du revêtement (10) et/ou sur la face inférieure (12) du plateau (2), il est prévu une information (11) visible respectivement à travers le revêtement (10) et à travers le plateau (2).

9. Recouvrement selon l'une des revendications 1 à 8,
caractérisé en ce que
le revêtement est constitué par une feuille emboutie pliée ou pliable en U, ou par un plateau embouti en métal, en papier ou en matière plastique.

10. Recouvrement selon l'une des revendications 1 à 8,
caractérisé en ce qu'
il est une pièce en matière plastique réalisée par injection.

11. Recouvrement selon l'une des revendications 1 à 10,
caractérisé en ce qu'un
des plateaux (2, 3), ou les deux, présente(nt) un rebord (33) ou des parties de rebord situé(es) (ou à peu près) dans le plan du plateau (32) et que l'on peut engager dans une rainure d'emmanchement (34) ou des éléments d'une telle rainure, appartenant au dessus de table (7).
